# FASCICULE DE BREVET EUROPEEN

(11) **EP 0 467 761 B1**
(45) Date de publication et mention de la délivrance du brevet: **10.05.1995**
(21) Numéro de dépôt: 91401942.7
(22) Date de dépôt: 11.07.1991
(51) Int. Cl.: B65D 43/16

(54) **Boîtier muni d'un fermoir monopièce**
Mit einem einteiligen Verschluss versehener Behälter
Container provided with a one-piece catch

(30) Priorité: 19.07.1990 FR 9009239
(43) Date de publication de la demande: 22.01.1992
(62) Demande divisionnaire de: 94108200.0
(73) Titulaire: LIR FRANCE, F-94669 Chevilly-Larue (FR)
(72) Inventeur: Petit, Robert, F-94669 Chevilly-Larue (FR)
(74) Mandataire: Casalonga, Axel

(56) Documents cités:
- DE-C- 3 735 320
- FR-A- 2 512 650

## Description

La présente invention se rapporte à un boîtier formé de deux parties articulées l'une sur l'autre et équipé d'un fermoir monopièce comprenant un corps susceptible d'être monté coulissant dans une première partie du boîtier, corps sur lequel sont prévus des moyens de retenue pour définir une première position dudit corps dans ladite première partie de boîtier, des moyens élastiques de rappel pour solliciter ledit corps élastiquement à ladite première position, des moyens d'actionnement accessible de l'extérieur à travers une ouverture de ladite première partie de boîtier pour déplacer ledit corps par une poussée manuelle, à l'encontre de l'action desdits moyens de rappel, et des moyens de verrouillage pour maintenir le boîtier fermé.

Sur des boîtiers connus de ce type, en particulier des boîtiers de maquillage, un tel fermoir monopièce comprend un corps sur lequel deux branches formant les moyens élastiques de rappel font saillie latéralement, sur deux côtés opposés, ces deux branches coopérant par flexion avec deux appuis latéraux prévus sur la première partie de boîtier. Du fait de la présence de ces deux branches en saillie latéralement sur le corps, la première partie de boîtier doit obligatoirement être réalisée en deux pièces, à savoir un fond et une pièce de recouvrement, le fermoir étant monté dans le fond avant la mise en place de la pièce de recouvrement. Cela complique l'assemblage du boîtier et augmente le coût de ce dernier.

On connaît par ailleurs, par le document DE-C-37 35 320, un boitier en deux parties articulées l'une sur l'autre, dans lequel un fermoir monopièce présente un corps rigide ayant d'une part deux ailes latérales rigides qui portent des crans de retenue destinés à coopérer avec des parties de butée sur la partie de boîtier recevant le fermoir, et d'autre part deux branches élastiques de rappel obliques divergentes se raccordant en position médiane au corps de fermoir et portant contre une surface d'appui prévue sur ladite partie du boîtier.

La présente invention vise un boîtier avec un fermoir monopièce qui, tout en étant de structure et de fabrication simples, puisse être monté en dernière phase d'assemblage du boîtier.

Le boîtier objet de la présente invention est formé de deux parties articulées l'une sur l'autre, dont une première comporte une ouverture pour recevoir un fermoir monopièce ayant un corps qui est monté coulissant dans ladite ouverture et qui est réalisé de manière qu'il puisse être introduit dans ladite première partie de boîtier par coulissement à travers ladite ouverture. Sur ce corps sont prévus: des moyens élastiques de rappel pour solliciter le corps de fermoir élastiquement à l'encontre du sens d'introduction du corps de fermoir dans la première partie de boitier, lesdits moyens élastiques de rappel étant constitués par deux branches élastiques obliques formées d'une seule pièce avec le corps de fermoir, dans le prolongement dudit corps dans le sens d'introduction de ce dernier dans la première partie de boîtier, de manière à coopérer par flexion élastique avec une surface d'appui prévue sur la première partie de boîtier; des moyens d'actionnement accessibles de l'extérieur pour déplacer le corps de fermoir par une poussée manuelle à l'encontre de l'action de rappel desdites branches élastiques; des moyens de verrouillage coopérant avec des moyens d'accrochage prévus sur la deuxième partie de boîtier pour maintenir le boîtier fermé, et des moyens de retenue constitués par des crans latéraux faisant saillie latéralement sur le corps de fermoir pour coopérer, à la fin du montage du corps de fermoir dans la première partie de boîtier, par encliquetage avec des moyens de butée sur la première partie de boîtier. Selon l'invention, le corps de fermoir présente une ferme en U avec une âme portant lesdits moyens d'actionnement et deux ailes élastiques. Lesdites branches sont formées chacune dans le prolongement d'une desdites deux ailes et convergent l'une vers l'autre. Lesdits crans latéraux sont formés sur lesdites ailes dans la zone de raccordement desdites branches aux ailes du corps de fermoir.

En se référant aux dessins schématiques annexés, on va décrire ci-après plus en détail un mode de réalisation illustratif et non limitatif d'un boîtier avec fermoir conforme à l'invention;
la figure 1 est une vue en perspective d'un fermoir suivant l'invention, avant son montage dans le boîtier;
la figure 2 est une vue de dessus du fermoir de la figure 1, après son montage dans le boîtier;
la figure 3 est une vue analogue à celle de la figure 2, montrant le fermoir après son actionnement par poussée manuelle;
la figure 4 est une coupe suivant IV-IV de la figure 2.

Selon les figures 1 à 4 un fermoir monopièce réalisé en matière plastique, par exemple en polyacétal, est destiné à être monté par coulissement dans le sens de la flèche 2 sur la figure 1 dans une partie 3 d'un boîtier, par une ouverture 4 prévue dans la tranche 5 de la partie de boîtier 3. Dans l'exemple représenté, la partie de boîtier 3 est la partie inférieure ou partie de fond d'un boîtier dont la partie supérieure 6 ou partie de couvercle visible sur la figure 4 est articulée de manière non représentée sur la partie inférieure 3 à l'opposé de la tranche 5.

Le fermoir 1 comprend un corps 7 de forme extérieure générale parallélépipédique. Plus précisément, le corps 7 présente, vu en plan, une forme en U, l'âme du U constituant la grande tranche extérieure 8 du corps 7 et les deux ailes du U constituant les deux petites tranches opposées 9 du corps 7.

Sur la tranche 8 est formée une nervure 10 en saillie vers l'extérieur, sur toute la longueur de la tranche 8, cette nervure 10 servant de moyen d'actionnement du fermoir 1.

La tranche 8 porte par ailleurs, sur le côté intérieur, une cage 11 ouverte vers le haut, dont le côté opposé à la tranche 8 se termine vers le haut par une tête 12 en forme de crochet dont le flanc 13 tourné vers la tranche 8 est incliné en forme de rampe.

Les deux tranches 9 du corps 7 sont prolongées à l'opposé de la tranche 8 par deux branches 14 obliques convergentes se terminant à faible distance l'une de l'autre.

A l'endroit du raccordement des branches 14 aux tranches latérales 9 du corps 7 du fermoir 1, chaque tranche 9 comporte un cran 15 en saillie latéralement vers l'extérieur. Chaque cran 15 est défini, du côté tourné vers la tranche 8, par un flanc 16 perpendiculaire à la tranche 9 et, du côté tourné vers la branche 14, par un flanc 17 oblique, formant rampe (voir figure 1).

L'ouverture 4 prévue dans la partie de boîtier 3 pour recevoir le fermoir 1 présente une hauteur très légèrement supérieure à la hauteur du corps 7 du fermoir. La largeur de l'ouverture 4 est très légèrement supérieure à la largeur que le corps 7 présente à l'endroit de ses tranches 9, en dehors des crans 15, mais inférieure à la largeur hors tout du corps 7 à l'endroit des crans 15.

A l'intérieur de la partie de boîtier 3, l'ouverture 4 débouche dans une cavité 18 dont la largeur est supérieure à la largeur hors tout du corps 7 du fermoir 1 à l'endroit des crans 15, cette cavité se raccordant par deux épaulements 19 à l'ouverture 4. La profondeur de la cavité 18 est légèrement inférieure à la distance séparant les flancs 16 des crans 15 du corps 7 du fermoir 1 des extrémités libres des branches 14 perpendiculairement au plan de la tranche 8 du corps 7.

La partie de boîtier 3 comporte par ailleurs, dans sa face supérieure, une ouverture 20 dont la fonction apparaîtra par la suite.

Le fermoir 1 tel que décrit ci-dessus et illustré par les figures 1 à 4 peut être monté dans la partie de boîtier 3 par introduction dans le sens de la flèche 2 dans l'ouverture 4, les branches 14 étant tournées vers l'avant. Pendant ce mouvement d'introduction, les tranches 9 du corps 7 fléchissent légèrement vers l'intérieur lors du passage des crans 15 dans l'ouverture 4, pour se détendre ensuite dès que les crans 15 ont franchi les épaulements 19 et viennent s'encliqueter derrière ces épaulements. Peu de temps avant cet encliquetage des crans 15 derrière les épaulements 19, les extrémités libres des branches 14 touchent le fond 21 de la cavité 18, de sorte que lorsque les crans 15 sont encliquetés derrière les épaulements 19, les branches 14 se trouvent légèrement fléchies élastiquement. C'est donc sous l'effet de l'élasticité des branches 14 que les flancs 16 des crans 15 sont appuyés contre les épaulements 19 qui servent de butée, empêchant le fermoir 1 une fois introduit dans la partie de boîtier 3 de la manière visible sur la figure 2 de ressortir de la partie de boîtier 3.

Dans cette position de montage, les crans 15 ne gênent pas une mobilité du fermoir 1 à l'encontre de l'effet de rappel des branches 14 élastiques en flexion, sous l'action d'une poussée exercée à la main sur la nervure d'actionnement 10 dans le sens de la flèche comme le montre la figure 3.

Tel que cela apparaît sur la figure 4, la partie supérieure de boîtier 6 comporte un crochet de verrouillage 22 qui, au moment de la fermeture du boîtier, traverse l'ouverture 20 de la partie inférieure de boîtier 3 et vient coopérer avec le crochet 12 du fermoir 1, par le glissement de la rampe 23 du crochet 22 sur la rampe 13 du crochet 12 jusqu'à l'encliquetage des deux crochets l'un derrière l'autre.

Pour déverrouiller les deux crochets 22 et 12 en vue d'ouvrir le boîtier, on exerce une poussée sur la nervure 12 du fermoir 1 dans le sens de la flèche P sur la figure 3, de sorte que le fermoir 1 se trouve enfoncé, à l'encontre de l'effet de rappel des branches 14 qui fléchissent élastiquement, ce qui permet au crochet 22 de se dégager du crochet 12 lorsqu'un couple est exercé sur la partie supérieure de boîtier 6 dans le sens de l'ouverture, soit manuellement, soit par un moyen élastique connu en soi.

## Revendications

1. Boîtier formé de deux parties (3, 6) articulées l'une sur l'autre, dont une première (3) comporte une ouverture (4) pour recevoir un fermoir monopièce (1) ayant un corps (7) qui est monté coulissant dans ladite ouverture, qui est réalisé de manière qu'il puisse être introduit dans ladite première partie de boitier (3) par coulissement à travers ladite ouverture (4) et sur lequel sont prévus: des moyens élastiques de rappel pour solliciter le corps de fermoir (7) élastiquement à l'encontre du sens d'introduction du corps de fermoir dans la première partie de boîtier (3), lesdits moyens élastiques de rappel étant constitués par deux branches élastiques (14) obliques formées d'une seule pièce avec le corps de fermoir (7), dans le prolongement dudit corps dans le sens d'introduction de ce dernier dans la première partie de boitier (3), de manière à coopérer par flexion élastique avec une surface d'appui (21) prévue sur la première partie de boitier (3); des moyens d'actionnement (10) accessibles de l'extérieur pour déplacer le corps de fermoir (7) par une poussée manuelle (P) à l'encontre de l'action de rappel desdites branches élastiques (14); des moyens de verrouillage (12) coopérant avec des moyens d'accrochage (22) prévus sur la deuxième partie de boitier (6) pour maintenir le boitier fermé, et des moyens de retenue constitués par des crans latéraux (15) faisant saillie latéralement sur le corps de fermoir (7) pour coopérer, à la fin du montage du corps de fermoir (7) dans la première partie de boitier (3), par encliquetage avec des moyens de butée (19) sur la première partie de boitier (3), caractérisé par le fait que le corps de fermoir (7) présente une forme en U avec une âme (8) portant lesdits moyens d'actionnement (10) et deux ailes (9) élastiques, que lesdites branches (14) sont formées chacune dans le prolongement d'une desdites deux ailes (9) et convergent l'une vers l'autre, et que lesdits crans latéraux (15) sont formés sur lesdites ailes (9) dans la zone de raccordement desdites branches (14) aux ailes (9) du corps de fermoir (7).

## Claims

1. Case composed of two parts (3, 6) articulated to one another, a first part (3) of which has an opening (4) for accommodating a one-piece clasp (1) having a body (7) which is slidably mounted in the said opening, which is constructed so that it can be introduced into the said first case part (3) by sliding through the said opening (4) and on which are provided: elastic return means for urging the clasp body (7) elastically counter to the direction in which the clasp body is introduced into the first case part (3), the said elastic return means consisting of two oblique elastic branches (14) made in one piece with the clasp body (7), in the extension of the said body in the direction of its introduction into the first case part (3), so as to engage by elastic bending with a bearing surface (21) provided on the first case part (3); actuating means (10), which are accessible from the outside, for displacing the clasp body (7) by manual pressure (P) counter to the return action of the said elastic branches (14); locking means (12) engaging with hooking means (22) provided on the second case part (6) for keeping the case closed, and retention means consisting of lateral catches (15) projecting laterally from the clasp body (7) for engaging, at the end of the mounting of the clasp body (7) in the first case part (3), by snapping in with stop means (19) on the first case part (3), characterized in that the clasp body (7) has the shape of a U with a core (8) carrying the said actuating means (10) and two elastic wings (9), in that the said branches (14) are each formed in the extension of one of the said two wings (9) and converge towards each other, and in that the said lateral catches (15) are formed on the said wings (9) in the area of the junction of the said branches (14) with the wings (9) of the clasp body (7).

## Patentansprüche

1. Behälter, gebildet aus zwei miteinander gelenkig verbundenen Teilen (3, 6), von denen ein erster (3) eine Öffnung (4) aufweist, um einen einteiligen Verschluß (1) aufzunehmen, der einen Körper (7) besitzt, welcher verschiebbar in der genannten Öffnung angeordnet ist, der so gestaltet ist, daß er in den genannten ersten Teil (3) des Behälters durch Verschiebung durch diese Öffnung hindurch eingeführt werden kann und an welchem vorgesehen sind: elastische Rückstellmittel, um den Verschlußkörper (7) elastisch entgegen der Einschieberichtung des Verschlußkörpers in den ersten Teil des Behälters (3) vorzuspannen, wobei diese elastischen Rückstellmittel durch zwei elastische, schräg stehende Arme (14) gebildet sind, die einteilig mit dem Verschlußkörper (7) in der Verlängerung dieses Körpers in dessen Einschieberichtung in den ersten Teil (3) des Behälters derart ausgebildet sind, daß sie durch elastische Biegung mit einer an dem ersten Teil des Behälters (3) vorgesehenen Abstutzfläche (21) zusammenwirken; von außen zugängliche Befestigungsmittel (10) zur Verschiebung des Verschlußkörpers (7) durch einen manuellen Druck entgegen der Rückstellkraft der genannten elastischen Arme (14); Verriegelungsmittel (12), welche mit an dem zweiten Teil des Behälters (6) vorgesehenen Einhängemitteln (22) zusammenwirken, um den Behälter geschlossen zu halten; und von seitlichen Sperrelementen (15) gebildete Haltemittel, die seitlich an dem Verschlußkörper (7) vorspringen, um am Ende der Montage des Verschlußkörpers (7) in dem ersten Teil des Behälters (3) durch Verrastung mit Anschlagmitteln (19) an dem ersten Teil des Behälters (3) zusammenzuwirken, dadurch gekennzeichnet, daß der Verschlußkörper (7) eine U-Form mit einem die genannten Betätigungsmittel (10) tragenden Mittelsteg (8) und mit zwei elastischen Seitenschenkeln (9) aufweist, daß die genannten Arme (14) jeweils an der Verlängerung eines der beiden Seitenschenkel (9) angeformt und zueinander hin geneigt sind, und daß die genannten seitlichen Sperrelemente (15) an den Seitenschenkeln (9) in der Verbindungszone der Arme (14) mit den Seitenschenkeln (9) des Verschlußkörpers (7) angeformt sind.
